# FASCICULE DE BREVET EUROPEEN

(11) **EP 0 515 286 B1**
(45) Date de publication et mention de la délivrance du brevet: **27.03.1996**
(21) Numéro de dépôt: 92401413.7
(22) Date de dépôt: 22.05.1992
(51) Int. Cl.: F28F 3/08

(54) **Dispositif de protection contre le colmatage des échangeurs de chaleur à plaques**
Schutzvorrichtung gegen Verstopfungen von Platten-Wärmetauschern
Protection apparatus against clogging of plate-like heat-exchangers

(30) Priorité: 24.05.1991 FR 9106295
(43) Date de publication de la demande: 25.11.1992
(73) Titulaire: ELECTRICITE DE FRANCE Service National, F-75008 Paris (FR)
(72) Inventeur: Barbaud, Jean, F-69110 - Sainte Foy les Lyon (FR)
(74) Mandataire: Polus, Camille

(56) Documents cités:
- GB-A- 1 207 919
- US-A- 3 605 881

## Description

Les échangeurs de chaleur à plaques sont bien connus pour réaliser un échange thermique entre deux fluides. Ils sont constitués d'un empilage de plaques serrées de manière étanche les unes contre les autres avec interposition d'un joint d'étanchéité de manière à réaliser entre elles des canaux de circulation de fluide, chaque plaque comportant quatre trous déterminant avec les trous des autres plaques quatre collecteurs, à savoir deux collecteurs d'entrée et deux collecteurs de retour, les extrémités de ces collecteurs étant reliées, d'un côté de l'empilage, à une tuyauterie d'arrivée ou de retour, de manière à réaliser deux circuits de fluide distincts, les joints permettant la communication des canaux avec l'un ou l'autre desdits circuits de circulation de fluide.

Généralement, les canaux aménagés entre les plaques sont, grâce aux joints précités, affectés à l'un ou à l'autre des circuits de fluide avec alternance d'un canal à l'autre. Les canalisations d'entrée et de retour sont disposées selon une diagonale des plaques qui ont une forme rectangulaire. De plus, la tuyauterie d'entrée d'un circuit est disposée sur le même petit côté du rectangle que la tuyauterie de sortie du deuxième circuit de telle sorte que les deux fluides circulent à contre-courant. Les extrémités des collecteurs opposées à la jonction avec les tuyauteries d'entrée ou de sortie sont fermées.

Ces échangeurs de chaleur sont d'une grande efficacité mais ils présentent l'inconvénient de se colmater par les impuretés véhiculées par les fluides. En particulier, dans le cas des circuits de réfrigération auxiliaire d'une centrale électrique, le fluide réfrigérant est constitué par de l'eau brute qui comporte des impuretés.

Lorsque des débris de dimensions supérieures à la distance séparant deux plaques voisines, c'est-à-dire à l'épaisseur du canal de circulation, se trouvent piégés dans le collecteur d'entrée et lorsque la quantité de ces débris est importante, il y a colmatage de l'échangeur qui devient indisponible.

Il se pose donc le problème de décolmater de manière périodique les échangeurs de chaleur à plaques du type précité.

Une première solution consiste à faire inverser le sens de circulation du fluide dans le circuit colmaté; ce premier procédé complique fortement le tracé des tuyauteries et nécessite l'installation de trois vannes.

Une deuxième solution implique un démontage au moins partiel pour en extraire les débris qui se sont coincés entre les plaques. Cette dernière solution se traduit par une dépense en main-d'oeuvre importante et par un temps d'indisponibilité assez long.

Une autre solution consiste à installer un filtre en amont du collecteur d'entrée. Cette solution est relativement onéreuse et d'une installation complexe.

On connaît d'après GB-A-1 207 919 un échangeur de chaleur à plaques qui comporte dans un de ses collecteurs un filtre qui est fermé à son extrémité de sortie. Ce filtre doit donc être démonté pour être nettoyé.

Un mode de réalisation de l'échangeur décrit dans ce document comporte une canalisation de faible section commandée par une vanne,qui est branchée entre la sortie du collecteur d'entrée et la tuyauterie de retour.

Lors de l'ouverture de la vanne, seule une faible portion du liquide passant dans le collecteur d'entrée est dérivée dans cette canalisation de faible section, ce qui amène les dépôts à l'extrémité du filtre où ils sont bloqués par la paroi d'extrémité aval du collecteur d'entrée.

La présente invention se propose donc de fournir un échangeur de chaleur à plaques qui est protégé contre le colmatage.

L'invention a pour objet un échangeur de chaleur à plaques constitué d'un empilage de plaques serrées de manière étanche les unes contre les autres avec interposition d'un joint d'étanchéité de manière à réaliser entre elles des canaux de circulation de fluide, chaque plaque comportant quatre trous déterminant avec les trous des autres plaques quatre collecteurs, à savoir deux collecteurs d'entrée et deux collecteurs de retour, les extrémités de ces collecteurs étant reliées, d'un côté de l'empilage, à une tuyauterie d'arrivée ou de retour, de manière à réaliser deux circuits de fluide distincts, les joints permettant la communication des canaux avec l'un ou l'autre desdits circuits de circulation de fluide, au moins un des deux collecteurs d'entrée étant muni d'une cartouche filtrante cylindrique périphérique, caractérisé en ce que les deux extrémités de la cartouche sont ouvertes et la maille de la cartouche est inférieure ou égale à la distance entre deux plaques contiguës, et en ce que le collecteur d'entrée est reliée, à son extrémité opposée à la tuyauterie d'arrivée, à la tuyauterie de retour correspondante par une canalisation commandée par une vanne ou à un dispositif de vidange.

La vanne est normalement fermée pendant le fonctionnement de l'échangeur et la circulation dans les deux circuits s'effectue exactement de la même manière que dans un échangeur classique. Lorsque l'on ouvre la vanne, les débris qui sont restés coincés par la cartouche filtrante sont évacués par le courant du fluide qui circule tout le long du collecteur d'entrée et retourne directement à la tuyauterie de retour.

Avantageusement, la canalisation précitée est reliée à l'extrémité opposée à la tuyauterie de retour du collecteur de retour.

De cette manière, l'encombrement est réduit puisqu'il sagit simplement de rajouter une canalisation munie d'une vanne à l'arrière de l'échangeur de chaleur à plaques, endroit où il y a beaucoup de place disponible sans gêner l'encombrement.

Selon un mode de réalisation de l'invention, la cartouche filtrante est constituée par une grille comportant des barreaux transversaux assemblés par des anneaux et la distance séparant deux barreaux continus est inférieure ou égale à la distance entre deux plaques contiguës.

Le fait que la cartouche filtrante soit constituée par des barreaux disposés dans le sens de circulation du fluide permet, lors de l'opération de décolmatage, de faciliter l'évacuation des débris bloqués par la cartouche filtrante.

D'autres caractéristiques et avantages de l'invention ressortiront de la description qui suit d'un exemple de réalisation de l'invention, faite en se référant aux dessins annexés sur lesquels :
- la figure 1 représente en vue de face une plaque d'un échangeur de chaleur à plaques de type connu;
- la figure 2 est une vue de profil en coupe d'un échangeur constitué d'un empilement de plaques de la figure 1 ;
- la figure 3 est une vue de profil d'un échangeur de chaleur à plaques conforme à la présente invention; et
- la figure 4 est une vue de détail représentant la cartouche filtrante.

Les figures 1 et 2 représentent un échangeur de chaleur à plaques de type connu. Il est constitué d'un certain nombres de plaques 1 rectangulaires qui sont empilées les unes sur les autres avec interposition d'un joint de manière à aménager entre deux plaques contiguës un canal de circulation de fluide.

Chaque plaque comporte quatre trous repérés 2, 3, 4 et 5 qui sont disposés chacun dans un angle du rectangle. Les alignements des trous des plaques de l'empilement déterminent des collecteurs 6 et 7 (figure 2) qui peuvent être mis en communication avec les canaux aménagés entre les plaques.

Les joints disposés entre les plaques sont conformés et disposés de telle manière que chaque canal est mis en communication avec deux collecteurs, un collecteur d'entrée 6 disposé par exemple en bas de la plaque et un collecteur de retour 7 disposé de l'autre côté de la plaque, c'est-à-dire à sa partie supérieure.

L'ensemble de deux collecteurs et des canaux qui leur sont reliés constitue un premier circuit de circulation de fluide. Les deux autres collecteurs sont associés aux autres canaux de manière à constituer le deuxième circuit de circulation de fluide.

Avantageusement, les canaux successifs sont alternativement reliés à l'un et à l'autre des deux circuits, les canaux d'ordre impair étant affectés à un premier circuit et les canaux d'ordre pair à l'autre circuit.

De cette manière, on réalise l'échange thermique entre les deux fluides circulant dans les deux circuits de circulation de fluide.

Avantageusement, la circulation des deux fluides s'effectue à contre-courant, c'est-à-dire que le collecteur d'entrée d'un des circuits se trouve dans la partie inférieure de l'échangeur et le collecteur d'entrée de l'autre circuit se trouve dans sa partie supérieure. De plus, pour améliorer l'échange thermique, les deux collecteurs d'un même circuit peuvent être diamétralement opposés, c'est-à-dire, que, par exemple, le collecteur constitué par les trous 2 constitue le collecteur d'entrée d'un premier circuit auquel est associé le collecteur de sortie constitué par les trous 4 alors que le collecteur d'entrée du circuit est constitué par les trous 5, le collecteur de retour étant constitué par les trous 3.

Chaque collecteur est relié à une tuyauterie associée d'entrée 8 ou de retour 9. Avantageusement toutes les tuyauteries d'entrée et de retour sont disposées d'un même côté de l'échangeur, à gauche dans l'exemple représenté. A l'autre extrémité, les collecteurs sont terminés par une plaque de fermeture 11 respectivement 12.

La figure 3 est une vue correspondante à la figure 2 d'un échangeur de chaleur à plaques conforme à la présente invention.

Pour au moins un des circuits de circulation de fluide, l'extrémité normalement fermée du collecteur d'entrée 26, c'est-à-dire son extrémité opposée à celle reliée à la tuyauterie d'entrée 28, est reliée par une canalisation 31 munie d'une vanne 32 à la tuyauterie de sortie correspondante 29. Avantageusement, cette liaison est réalisée par le fait que la canalisation 31 relie en fait les extrémités normalement fermées des collecteurs 26 et 27.

Selon une autre caractéristique de l'invention, on dispose dans le collecteur d'entrée 26 une cartouche filtrante 33 de forme cylindrique disposée contre la paroi intérieure du collecteur 26 ; cette cartouche filtrante est donc disposée entre le collecteur 26 et les canaux de circulation qui lui sont associés.

Avantageusement, la section de la canalisation 31 est au moins égale à la section du collecteur 26. Ceci est nécessaire dans le cas où la taille des détritus n'est pas négligeable devant celle du collecteur.

On peut également envisager une réduction de section de la canalisation 31 par rapport au collecteur, par exemple pour limiter la variation de débits dans le circuit.

De plus, la section de passage de la vanne 32 est au moins égale à la section de la canalisation 31.

La maille de la cartouche filtrante 33 est au plus égale à la distance séparant deux plaques voisines, ce qui correspond à l'épaisseur des canaux de circulation.

La figure 4 représente un mode de réalisation de la cartouche filtrante 33 de la figure 2. Elle est constituée d'un ensemble de barreaux parallèles 34 constituant les génératrices d'un cylindre. Ces barreaux ont une section carrée ou rectangulaire et sont maintenus de manière équidistante au moyen d'anneaux 35 disposés régulièrement sur la longueur de la cartouche filtrante 33.

La distance entre deux barreaux contigus 34 est inférieure ou égale à la distance entre deux plaques voisines. Le diamètre extérieur des anneaux 35 est légèrement inférieur au diamètre du collecteur 26. Ces anneaux de maintien sont répartis de manière à ne pas obstruer les plaques.

Le fonctionnement de l'échangeur qui vient d'être décrit est le suivant. En fonctionnement normal, la vanne 32 est fermée et le liquide arrivant par la tuyauterie d'entrée 28 dans le collecteur 26 traverse les canaux qui lui sont affectés et est récupérée par le collecteur 27 puis évacuée par la tuyauterie de sortie 29. L'échangeur fonctionne donc de la même manière qu'un échangeur de chaleur à plaques de type connu.

Dans le cas d'un échangeur utilisé dans les circuits de réfrigération auxiliaire d'une centrale électrique, le fluide réfrigérant est constitué par de l'eau brute qui peut donc contenir des impuretés ou des débris et c'est donc le circuit du réfrigérant qui comporte le dispositif de protection contre le colmatage selon l'invention.

La cartouche filtrante 33 arrête toutes les particules dont les dimensions sont supérieures à celle de l'épaisseur des canaux de circulation si bien que les seules particules qui peuvent traverser la cartouche filtrante circulent avec le fluide dans les canaux de circulation et sont évacués par le collecteur de sortie 27 et la canalisation de sortie 29.

Il en résulte que le seul élément de l'échangeur qui peut être colmaté est la cartouche filtrante 33. Lorsque cela se produit, ou à intervalles réguliers, lors d'opérations d'entretien, on ouvre la vanne 32, qui est avantageusement télécommandée, et l'eau brute circule alors à grande vitesse dans le collecteur 26, la canalisation 31 et le collecteur 27 ; les particules qui colmatent la cartouche filtrante sont entraînées par ce flux de fluide et évacuées. On peut alors refermer la vanne 32 et l'échangeur fonctionne de nouveau de manière normale.

Le fait que la cartouche filtrante soit constituée par des barreaux disposés selon la longueur du collecteur a pour conséquence qu'elle ne présente de résistance à l'écoulement, ce qui favorise l'évacuation des déchets qui la colmate. Il en résulte que l'opération de décolmatage peut être très rapide, par exemple de l'ordre de une minute.

Le fait que le diamètre extérieur des anneaux de maintien 35 soit légèrement inférieur au diamètre intérieur du collecteur 26 permet une mise en place aisée de cette cartouche filtrante dans un collecteur quelconque, sans démontage de l'échangeur. Par conséquent, les échangeurs existants peuvent être facilement et rapidement équipés avec le dispositif de décolmatage selon l'invention.

Dans le cas où les plaques ne sont pas suffisamment bien alignées pour assurer le maintien de la cartouche, cette dernière pourra être maintenue à l'amont par une restriction de diamètre de la tubulure d'entrée, ce qui nécessitera un démontage de l'échangeur.

De toute façon, il est avantageux que le diamètre de la cartouche soit inférieur à celui des trous des plaques afin de compenser le défaut d'alignement de ces dernières.

La facilité de montage et de démontage de la cartouche permet également de la remplacer dans le cas où l'ouverture de la vanne 32 n'aurait pas permis de la décolmater.

Les éléments supplémentaires utilisés par l'invention, à savoir la canalisation 31 et la vanne 32 sont disposés du côté normalement fermé de l'échangeur de chaleur à plaques si bien qu'il ne se pose pas de problème d'encombrement.

On voit donc que l'invention permet avec une dépense relativement faible d'éviter le colmatage des plaques d'un échangeur de chaleur à plaques ; le seul élément colmaté, à savoir la cartouche filtrante, peut être décolmaté extrêmement rapidement si bien que cette opération de décolmatage peut être réalisée sans arrêter le fonctionnement de l'échangeur.

La description ci-dessus n'a été fournie qu'à titre d'exemple illustratif et nullement limitatif et l'on peut y apporter des modifications ou variantes sans pour autant sortir du cadre de la présente invention.

En particulier, on peut relier directement la sortie du collecteur 26 à la tuyauterie de retour 29 sans passer par le collecteur de retour 27. Par ailleurs, bien évidemment, on peut disposer un dispositif de protection contre le colmatage sur les deux circuits de l'échangeur si cela est nécessaire.

Selon une autre variante, la sortie du collecteur 26 est reliée directement à un dispositif de vidange tel qu'un réseau d'égout, sans passer par le collecteur de retour 27.

Par ailleurs, pour accroître la fiabilité du dispositif, on peut disposer deux vannes en série sur la canalisation 31.

## Revendications

1. Echangeur de chaleur à plaques constitué d'un empilage de plaques (1;21) serrées de manière étanche les unes contre les autres avec interposition d'un joint d'étanchéité de manière à réaliser entre elles des canaux de circulation de fluide, chaque plaque comportant quatre trous (2-5) déterminant avec les trous des autres plaques quatre collecteurs (6,7;26,27), à savoir deux collecteurs d'entrée et deux collecteurs de retour, les extrémités de ces collecteurs étant reliées, d'un côté de l'empilage, à une tuyauterie d'arrivée ou de retour (8,9;28,29), de manière à réaliser deux circuits de fluide distincts, les joints permettant la communication des canaux avec l'un ou l'autre desdits circuits de circulation de fluide, au moins un des deux collecteurs d'entrée (26) étant muni d'une cartouche filtrante périphérique (33), caractérisé en ce que les deux extrémités de la cartouche sont ouvertes et la maille de la cartouche est inférieure ou égale à la distance entre deux plaques (21) contiguës, et en ce que le collecteur d'entrée est relié, à son extrémité opposée à la tuyauterie d'arrivée (28), à la tuyauterie de retour (29) correspondante par une canalisation (31) commandée par une vanne (32) ou à un dispositif de vidange .

2. Echangeur de chaleur à plaques selon la revendication 1, caractérisé en ce que ladite canalisation (31) est reliée à l'extrémité opposée à la tuyauterie de retour (29) du collecteur de retour (27).

3. Echangeur de chaleur à plaques selon la revendication 1 ou 2, caractérisé en ce que la cartouche filtrante (33) est constituée par une grille comportant des barreaux (34) assemblés par des anneaux (35) et en ce que la distance séparant deux barreaux (34) contigus est inférieure ou égale à la distance entre deux plaques (21) contiguës.

4. Echangeur de chaleur à plaques selon l'une quelconque des revendications 1 à 3, caractérisé en ce que la vanne a une section au moins égale à celle de la canalisation (31).

5. Echangeur de chaleur à plaques selon l'une quelconque des revendications 1 à 4, caractérisé en ce que la vanne (32) est télécommandée.

6. Echangeur de chaleur à plaques selon la revendication 3, caractérisé en ce que les barreaux (34) ont une section carrée ou rectangulaire.

7. Echangeur de chaleur à plaques selon l'une quelconque des revendications 3 à 6, caractérisé en ce que la distance entre plaques (21) contiguës est de 4 à 5 mm et en ce que la distance entre deux barreaux (34) voisins est d'environ 3 mm.

8. Echangeur de chaleur à plaques selon l'une quelconque des revendications 1 à 7, caractérisé en ce que chacun des deux circuits de circulation de fluide comporte une cartouche filtrante (33) et une canalisation de raccordement (31) du collecteur d'entrée à la tuyauterie de retour.

9. Echangeur de chaleur à plaques selon l'une quelconque des revendications 1 à 8, caractérisé en ce que la canalisation de raccordement (31) comporte deux vannes en série.

## Patentansprüche

1. Plattenwärmetauscher, bestehend aus übereinandergelagerten, dicht gegeneinandergepreßten Platten (1; 21), zwischen denen eine Dichtung dermaßen angeordnet ist, daß zwischen ihnen Kanäle für die Zirkulation eines Fluids gebildet werden, wobei jede Platte vier Löcher (2-5) umfaßt, die mit den Löchern der anderen Platten vier Sammelleitungen (6,7;26;27) definieren, nämlich zwei Eingangssammelleitungen und zwei Rüoklaufsammelleitungen, wobei die Enden dieser Sammelleitungen auf einer Seite der übereinandergelagerten Platten an eine Eingangs- oder Rücklaufrohrleitung (8,9;28,29) angeschlossen sind, sodaß sie zwei getrennte Fluidkreisläufe bilden, wobei die Dichtungen die Kommunikation der Kanäle mit dem einen oder anderen der Kreisläufe für die Zirkulation des Fluids ermöglichen, wobei zumindest eine der beiden Eingangssammelleitungen (26) mit einem peripheren Filtereinsatz (33) versehen ist, dadurch gekennzeichnet, daß die beiden Enden des Einsatzes offen sind und die Maschenweite des Einsatzes kleiner oder gleich dem Abstand zwischen zwei aneinandergrenzenden Platten (21) ist, und daß die Eingangssammelleitung an ihrem Ende, das der Eingangsrohrleitung (28) gegenüberliegt, an die entsprechende Rücklaufrohrleitung (29) über einen Kanal (31), der durch ein Ventil (32) gesteuert wird, angeschlossen ist.

2. Plattenwärmetauscher nach Anspruch 1, dadurch gekennzeichnet, daß der Kanal (31) am gegenüberliegenden Ende an die Rücklaufrohrleitung (29) der Rücklaufsammelleitung (27) angeschlossen ist.

3. Plattenwärmetauscher nach Anspruch 1 oder 2, dadurch gekennzeichnet, daß der Filtereinsatz (33) von einem Gitter gebildet wird, das Stäbe (34) umfaßt, die durch Ringe (35) zusammengebaut sind, und daß der Abstand zwischen zwei aneinandergrenzenden Stäben (34) kleiner oder gleich dem Abstand zwischen zwei aneinandergrenzenden Platten (21) ist.

4. Plattenwärmetauscher nach einem der Ansprüche 1 bis 3, dadurch gekennzeichnet, daß das Ventil einen Querschnitt aufweist, der zumindest gleich jenem des Kanals (31) ist.

5. Plattenwärmetauscher nach einem der Ansprüche 1 bis 4, dadurch gekennzeichnet, daß das Ventil (32) ferngesteuert ist.

6. Plattenwärmetauscher nach Anspruch 3, dadurch gekennzeichnet, daß die Stäbe (34) einen quadratischen oder rechteckigen Querschnitt aufweisen.

7. Plattenwärmetauscher nach einem der Ansprüche 3 bis 6, dadurch gekennzeichnet, daß der Abstand zwischen aneinandergrenzenden Platten (21) 4 bis 5 mm beträgt und daß der Abstand zwischen zwei aneinandergrenzenden Stäben (34) ungefähr 3 mm beträgt.

8. Plattenwärmetauscher nach einem der Ansprüche 1 bis 7, dadurch gekennzeichnet, daß jeder der beiden Kreisläufe für die Zirkulation des Fluids einen Filtereinsatz (33) und einen Kanal (31) für den Anschluß der Eingangssammelleitung an die Rücklaufrohrleitung umfaßt.

9. Plattenwärmetauscher nach einem der Ansprüche 1 bis 8, dadurch gekennzeichnet, daß der Anschlußkanal (31) zwei Ventile in Serie umfaßt.

## Claims

1. Plate-type heat exchanger made up of a stack of plates (1; 21) clamped in a sealed manner one against the other with an interposed seal joint so as to provide between them fluid-circulating ducts, each plate comprising four holes ( 2 - 5) defining, with the holes of the other plates, four collectors (6, 7; 26, 27), i.e. two inlet collectors and two return collectors, the ends of these collectors being connected, on one side of the stack, to an inlet or return pipe system (8, 9; 28, 29), so as to produce two distinct fluid circuits, the joints enabling the ducts to communicate with one or other of the said fluid-circulating circuits, at least one of the two inlet collectors (26) being equipped with a peripheral filter cartridge (33), characterised in that the two ends of the cartridge are open, and the mesh of the cartridge is less than or equal to the distance between two contiguous plates (21), and in that the inlet collector is connected, at its end opposite the inlet pipe system (28), to the corresponding return pipe system (29) by a duct (31) controlled by a valve (32), or to an emptying device.

2. Plate-type heat exchanger according to Claim 1, characterised in that the said duct (31) is connected at the opposed end to the return pipework (29) of the return collector (27).

3. Plate-type heat exchanger according to Claim 1 or 2, characterised in that the filter cartridge (33) is made up of a grill comprising bars (34) assembled by rings (35), and in that the distance separating two contiguous bars (34) is less than or equal to the distance between two contiguous plates (21).

4. Plate-type heat exchanger according to any one of Claims 1 to 3, characterised in that the valve has a cross-section at least equal to that of the duct (31).

5. Plate-type heat exchanger according to any one of Claims 1 to 4, characterised in that the valve (32) is remotely controlled.

6. Plate-type heat exchanger according to Claim 3, characterised in that the bars (35) have a square or rectangular cross-section.

7. Plate-type heat exchanger according to any one of Claims 3 to 6, characterised in that the distance between contiguous plates (21) is from 4 to 5 mm and that the distance between two adjacent bars (34) is approximately 3 mm.

8. Plate-type heat exchanger according to any one of Claims 1 to 7, characterised in that each of the two fluid circulating circuits comprises a filter cartridge (33), and a connecting duct (31) between the inlet collector and the return pipework.

9. Plate-type heat exchanger according to any of Claims 1 to 8, characterised in that the connecting duct (31) comprises two valves in series.
